# EUROPÄISCHE PATENTSCHRIFT

(11) **EP 1 125 400 B1**
(45) Veröffentlichungstag und Bekanntmachung des Hinweises auf die Patenterteilung: **26.04.2006**
(21) Anmeldenummer: 99971177.3
(22) Anmeldetag: 28.09.1999
(51) Int. Cl.: H04L 12/28

(54) **VERFAHREN ZUM AUFBAUEN EINER DATENVERBINDUNG ZWISCHEN EINER DOMOTIK-ANLAGE UND EINEM DATENENDGERÄT**
METHOD FOR ESTABLISHING A DATA CONNECTION BETWEEN A HOME AUTOMATION SYSTEM AND A DATA TERMINAL
PROCEDE PERMETTANT D'ETABLIR UNE LIAISON DE DONNEES ENTRE UNE INSTALLATION DOMOTIQUE ET UN TERMINAL DE DONNEES

(30) Priorität: 26.10.1998 DE 19849194
(43) Veröffentlichungstag der Anmeldung: 22.08.2001
(73) Patentinhaber: ROBERT BOSCH GMBH, 70442 Stuttgart (DE)
(72) Erfinder: KIRCHER, Jens, D-70839 Gerlingen (DE)
(86) Internationale Anmeldenummer: PCT/DE1999/003014
(87) Internationale Veröffentlichungsnummer: WO 2000/025479

(56) Entgegenhaltungen:
- KLESPER T: "DER INTERNET-ZUGRIFF AUFS LON. WELTWEITER ZUGRIFF AUF DIE SENSORIK UND AKTORIK VON AUTOMATISIERUNGS-PROJEKTEN" ELEKTRONIK,DE,FRANZIS VERLAG GMBH. MUNCHEN, Bd. 47, Nr. 8, 14. April 1998 (1998-04-14), Seite 60,62,64,66-68 XP000780190 ISSN: 0013-5658
- PATENT ABSTRACTS OF JAPAN vol. 1996, no. 08, 30. August 1996 (1996-08-30) & JP 08 106579 A (NIPPONDENSO CO LTD), 23. April 1996 (1996-04-23)
- PATENT ABSTRACTS OF JAPAN vol. 1998, no. 09, 31. Juli 1998 (1998-07-31) & JP 10 103977 A (SHARP CORP), 24. April 1998 (1998-04-24)
- PATENT ABSTRACTS OF JAPAN vol. 1999, no. 01, 29. Januar 1999 (1999-01-29) & JP 10 268027 A (MITSUBISHI ELECTRIC CORP), 9. Oktober 1998 (1998-10-09)

## Beschreibung

### Stand der Technik

Die Erfindung geht von den Gattungen aus, wie in den unabhängigen Ansprüchen 1 und 12 angegeben.

Eine Domotik-Anlage verbindet technische Funktionen und Anwendungen im Haushalt. Hierzu gehören beispielsweise die Sicherheitstechnik, die Heizungs-, Lüftungs- und Klimasteuerung, die Beleuchtungs- und Jalousiesteuerung sowie das Lastmanagement. Mit der Integration der Hausgeräte und weiterer technischer Geräte im Haus wird die Domotik laufend erweitert. Dazu gehört die Steuerung des Herdes, der Waschmaschine, die Rolladensteuerung, die Steuerung des Garagentores, die Fernabfrage beispielsweise des Gas- oder Wasserzählers u.s.w. Die Domotik ist als geräte- und anwendungsübergreifendes System konzipiert, das alle im Haus oder in der Wohnung vorhandenen Einzelkomponenten und Anwendungen zu einem System integriert. Der Datenaustausch zwischen Sensoren, Aktoren und einer Zentrale erfolgt dabei über den sogenannten europäischen Installationsbus (EIB) der European Installation Bus Association (EIBA), einer Organisation, in der sich die führenden europäischen Elektroinstallationsfirmen zusammengeschlossen haben.

Aus der Internet-Ausgabe der Tageszeitung DIE WELT (mit Copyright-Vermerk vom 6.11.97) ist es unter der Überschrift "Das Internet steuert den digitalen Herd" bekannt geworden, daß Bewohner eines Hauses über einen sogenannten Home-Assistant, bestehend aus PC und Software, durch Tippen auf den Bildschirm dialoggeführt ihr individuelles Hausprogramm erstellen und managen können. Als Ausblick auf das 21. Jahrhundert ist dazu die Vorstellung angeführt, daß das "hängende Waschprogramm" vom Kundendienst online via Telefonnetz problemlos repariert werden kann oder daß der Sonntagsbraten per Rezeptsoftware aus dem Internet im digitalen Herd vollautomatisch zubereitet werden kann.

Auf dem Markt angekündigt ist der "Gira HomeServer" für das "Gira Instabus System". Die Bedienung des "HomeServers" in einem Haus kann über ein schnurloses Telefon erfolgen. Es ist aber auch die Bedienung von außerhalb möglich, und zwar von einem Mobiltelefon aus und/oder über ein Modem weltweit von einem PC aus.

Mit der "Easylon WebServer Software" der Gesytec GmbH, Aachen, (vergleiche www.gesytec.de) ist es möglich, Fernsteuerung, Fernwartung, Frenvisualisierung und Fernüberwachung über Internet und Intranet durchzuführen.

Laut Handelsblatt vom 20.11.97, Seite 41, befindet sich ein Kraftfahrzeug in der Entwicklung, das eine eigene Internetadresse hat - praktisch ein rollender PC - , bei dem der Anschluß an das Internet in einer Übertragungsrichtung ("downstream") über Satellit und in der anderen Richtung ("upstream") über Mobilfunk erfolgt. Auch Satelliten-Ortung mit einem eingebauten GPS-System ist vorgesehen.

Laut Elektronik 22/1997, Seite 24 wird in diesem Zusammenhang auch daran gedacht, für die Vielzahl von bekannten und neuen Anwendungen im Automobil nur einen einzigen Prozessor anstelle von Insellösungen auf unterschiedlichen Plattformen zu verwenden.

### Vorteile der Erfindung

Der Anmeldungsgegenstand mit den Merkmalen des Anspruches 1 beziehungsweise 12 hat folgenden Vorteil:

Mit dem Verfahren und dem Datenendgerät nach der Erfindung wird es einem Bewohner eines Hauses mit Domotik-Technik ermöglicht, daß Domotik-Funktionen schon bei Annäherung an das Haus automatisch ausgelöst werden. Insbesondere wenn ein kraftfahrzeug-basierter und mit einem Internet-Anschluß versehener Computer mit einer Navigationseinrichtung oder wenigstens mit einer Positionsbestimmungseinrichtung versehen ist, kann die Domotik-Steuersoftware automatisch bei Annäherung an das zu steuernde Haus gestartet werden.

Das kann so geschehen, daß ein Web-Browser automatisch mit der Domotik-Homepage gestartet wird. Es ist aber auch mit einer einfachen Ansteuerung mittels Telefonmodem realisierbar.

Vorteilhafte Weiterbildungen sind in den abhängigen Ansprüchen angegeben, deren Merkmale auch, soweit sinnvoll, miteinander kombiniert werden können.

Bevorzugt wird ein in einem Kraftfahrzeug befindlicher PC (Personalcomputer) mit Internet-Anschluß dazu benutzt, um über das Internet Kontakt mit der Domotik-Zentrale (Steuercomputer) aufzunehmen und somit vom Kraftfahrzeug aus Steuervorgänge im Haus oder auch Überwachungen vorzunehmen.

Beispiele für solche Steuervorgänge sind: Garagentor Öffnen, Einschalten der Heizung, Aufwärmen eines schon vorbereiteten Essens, Licht Ein- und Ausschalten, . . . Beispiele für Überwachungsvorgänge sind: Weiterleiten des Alarms einer Alarmanlage an das Kraftfahrzeug; der Fahrer oder Mitfahrer kann dann die Polizei rufen, statt das Haus zu betreten. Bei einem Alarm aufgrund eines Einbruches ergibt sich daraus ein Sicherheitsgewinn.
Beispiele für Statusabfragen: Sind Licht, Herd, Heizung abgeschaltet, Wasserhähne, Fenster, Türen geschlossen? Bedienung der Türsprechanlage.

### Zeichnung

Ein Ausführungsbeispiel der Erfindung ist in der Zeichnung dargestellt und im Folgenden näher erläutert.

Schematisch ist gezeigt in
Figur 1: ein Blockschaltbild einer Anlage, die für die Durchführung des erfindungsgemäßen Verfahrens geeignet ist,
Figur 2: ein Ablaufdiagramm.

### Beschreibung des Ausführungsbeispiels

In Figur 1 ist als Domotik-Standort ein Haus angedeutet, in dem sich eine Domotik-Anlage 1 befindet. Diese besteht im wesentlichen aus einer Zentrale (Personalcomputer) 2 mit einem Bus 3 (beispielsweise X10-Bus oder EIB), an den Sensoren und Aktoren, beispielsweise ein Garagentormotor 4, angeschlossen sind.

In einem Kraftfahrzeug 10 befindet sich als mobiles Datenendgerät 11 ein Personalcomputer mit einem Browser 12 und einer Initialisierungseinrichtung 13 und einer Navigationseinrichtung 15. Letztere ist mit einer Positionsbestimmmungseinrichtung 14 versehen.

An das Datenendgerät 11 ist ferner ein Display 16 und ein Mobilfunkmodul 17 angeschlossen, über dessen mobile Schnittstelle 18 eine Verbindung zu einem Mobilfunknetz (beispielsweise GSM-Netz) 100 hergestellt werden kann.

Der Personalcomputer 11 steuert außerdem noch über ein Steuergerät 19 Funktionen des Kraftfahrzeuges 10 (beispielsweise Motorsteuerung, Fahrdynamik u.s.w.).

Um die Kommunikation zwischen dem mobilen Datenendgerät 11 und der Zentrale 2 der Domotik-Anlage 1 zu ermöglichen, ist die Zentrale 2 mit einem Telefonnetz 20 verbunden, an das am Domotik-Standort beispielhaft auch noch ein Telefonapparat 6 angeschlossen ist. Die Verbindung zwischen der Zentrale 2 der Domotik-Anlage 1 und dem Telefonnetz 20 kann beispielsweise mittels eines Modems 7, möglicherweise jedoch auch mittels eines Terminaladapters oder einer anderen geeigneten Einrichtung erfolgen.

Das Telefonnetz 20 kann ein Mobilfunknetz (nicht dargestellt) oder ein Festnetz (wie dargestellt) sein. Der Kommunikationsweg zwischen den Schnittstellen 7 und 18 führt über einen Zugangsknoten 21 für das Internet, der im Telefonnetz 20 vorgesehen ist. Zwischen diesem Zugangsknoten 21 und einem Knoten 22 erfolgt die Übertragung von Daten im Internet, also paketorientiert, während in dem Festnetz 20 eine leitungsvermittelte Übertragung stattfindet. Vom Knoten 22 führt eine Verbindung zu einer Feststation 23 des selben Mobilfunknetzes, zu dem die mobile Schnittstelle 18 gehört.

Charakteristisch für die dem Ausführungsbeispiel entsprechende Ausführungsform der Erfindung ist, daß die Übertragung von (beispielsweise alarmierenden) Daten der Domotik-Anlage 1 zum mobilen Datenendgerät 11 zwar möglicherweise über die gleichen Leitungen und drahtlosen Verbindungen wie eine Einwählverbindung erfolgt, dass jedoch ein Teil der Distanz mit einem paketorientierten Übertragungsverfahren überwunden wird, welches dem Internet-Protokoll folgt, statt ein leitungsgebundenes (exklusives) Übertragungsverfahren zu benutzen.

Die so erzeugte Verbindung zwischen dem Datenendgerät 11 im Kraftfahrzeug 10 und der Domotikanlage 1 kann nun dazu benutzt werden, vom Kraftfahrzeug aus Hausgeräte zu steuern, insbesondere an- oder abzuschalten. Hierzu muß lediglich über den auf dem mobilen Datenendgerät 11 befindlichen Browser eine Internet-Verbindung mit der Zentrale 2 der Domotikanlage 1 oder mit einem spezifischen Hausgerät hergestellt werden. Die Bedienung kann dann über geeignete homepages oder anders geartete Mensch-Maschine-Schnittstellen erfolgen.

Auf diese Weise kann beispielsweise das Garagentor geöffnet oder die Heizung angeschaltet werden. Es ist jedoch auch möglich, Regelvorgänge auszulösen, wie beispielsweise Absenken der Haustemperatur, falls dies beim Verlassen des Hauses vergessen wurde. Schlißlich sind auch Statusabfragen möglich, beipielsweise ob die Rolläden wirklich geschlossen sind.

Das paketorientierte Verfahren weist einige Vorteile auf, die sich im Kraftfahrzeug als besonders erwünscht erweisen: So ergeben sich Kostenvorteile, die besonders groß sind, wenn die Einwählknoten sowohl für die Zentrale 2 der Domotikanlage 1 als auch für das mobile Datenendgerät 11 zu Ortstarifen erreichbar sind. Weiterhin kann, bedingt durch die paketorientierte Übertragungsweise, mehr als eine Internetverbindung über eine einzige Einwählverbindung aufrechterhalten werden. So ist es einerseits möglich, gleichzeitig den Kontakt zu mehreren Domotikanlagen oder auch zu mehreren Geräten innerhalb einer Domotikanlage vom Kraftfahrzeug aus aufrechtzuerhalten. Es ist jedoch auch möglich, neben der aktiven Internetverbindung zur Domotikanlage eine gleichzeitig aktive Internet-Telefonieverbindung aufrechtzuerhalten.

Figur 2 zeigt den Ablauf eines automatisierten Fernsteuervorganges, bei dem die in Figur 1 gezeigte Positionsbestimmungseinrichtung 14 die Initialisierungseinrichtung 13 anstößt, sobald bei der Heimkehr des Kraftfahrzeuges 10 dessen Entfernung zum Domotik-Standort auf einen Grenzwert von beispielsweise 500 m abgesunken ist.

Zunächst (Block 30) meldet die Positonsbestimmungseinrichtung 14 das Absinken der Entfernung auf den Grenzwert von 500 m.

Dadurch wird die Initialisierungseinrichtung 13 angestoßen, und der Personalcomputer des mobilen Datenendgerätes 11 baut mit Hilfe des Browsers 12 eine Verbindung zur Domotik-Anlage 1 auf und stellt deren HomePage auf dem Display 16 dar (Block 31).

Der Fahrer des Kraftfahrzeuges 10 wählt daraufhin auf einem Menü den Befehl "Garagentor öffnen" (Block 32).

Entsprechende Fernsteuerdaten werden nun nach dem Internetprotokoll über das GSM-Netz zur Feststation 23 und zum Knoten 22 sowie zum Zugangsknoten 21 und schließlich über das Telefonnetz 20 zum Modem 7 und zur Zentrale 2 übertragen (Block 33).

Entsprechend den empfangenen Fernsteuerdaten wird das Garagentor geöffnet (Block 34).

### Abwandlungsmöglichkeiten

Während bei dem Beispiel nach Figur 2 der Anstoß für den Aufbau der Verbindung zwischen der Domotik-Anlage 1 und dem mobilen Datenendgerät 11 von letzterem kommt, ist es auch möglich, und zwar insbesondere für Datenverkehr, der beim Datenendgerät 11 Alarm auslöst, daß von der Domotik-Anlage aus eine Datenverbindung über das Internet aufgebaut wird, sofern nicht schon eine Datenverbindung besteht, die aus der umgekehrten Richtung aufgebaut wurde.

Abweichend von Figur 1 kann die Positionsbestimmungseinrichtung 14 und/oder das Mobilfunkmodem 17 jeweils wenigstens eine Komponente einer Mobilstation eines Mobilfunksystems mitbenutzen.

Auch kann die Internet-Verbindung zwischen den Komponenten 21 und 22 durch eine Festnetz-, insbesondere Telefon-Festnetz-Verbindung ersetzt sein, so daß sich das Telefon-Festnetz 20 bis zur Feststation 23 erstreckt.

Schließlich ist die Erfindung nicht darauf beschränkt, dass die Daten zwischen der Zentrale 2 und dem Datenendgerät 11 in einer der beiden Richtungen nach dem Internet-Protokoll übertragen werden. Vielmehr können auch leitungsvermittelte Verbindungen oder Mobilfunkverbindungen in einer oder beiden Richtungen zum Einsatz kommen.

## Patentansprüche

1. Verfahren zum Aufbauen einer Datenverbindung zwischen einer Domotik-Anlage (1) und einem Datenendgerät (11), das sich außerhalb des Standortes der Domotik-Anlage befindet,
**dadurch gekennzeichnet,**
- **daß** das Datenendgerät (11) mobil und mit einer ebenfalls mobilen Positionsbestimmungseinrichtung (14) gekoppelt ist und
- **daß** das Datenendgerät (11) durch die Positionsbestimmungseinrichtung (14) derart gesteuert wird, daß bei Absinken der Entfernung zum Domotik-Standort auf einen vorgegebenen Grenzwert oder bei Erreichen eines vorgegebenen, den Domotik-Standort umgebenden Bereiches automatisch der Aufbau der Datenverbindung mit der Domotik-Anlage (1) über eine mobile Schnittstelle (18) des Datenendgerätes eingeleitet wird.

2. Verfahren nach Anspruch 1, **dadurch gekennzeichnet, daß** die Datenverbindung zwischen dem Datenendgerät (11) und der Domotik-Anlage (1) über ein Mobilfunknetz aufgebaut wird.

3. Verfahren nach Anspruch 1 oder 2, **dadurch gekennzeichnet, daß** die Datenverbindung zwischen dem Datenendgerät (11) und der Domotik-Anlage (1) über das Internet aufgebaut wird.

4. Verfahren nach einem der Ansprüche 1 bis 3, **dadurch gekennzeichnet, daß** für Datenverkehr, der beim Datenendgerät (11) einen Alarm auslöst, von der Domotik-Anlage (1) aus eine Datenverbindung zum Datenendgerät (11) aufgebaut wird, sofern nicht in umgekehrter Richtung schon eine Datenverbindung besteht.

5. Verfahren einem der vorangehenden Ansprüche, **dadurch gekennzeichnet, daß** das mobile Datenendgerät (11) in einem Kraftfahrzeug (10) angeordnet ist.

6. Verfahren nach einem der vorangehenden Ansprüche, **dadurch gekennzeichnet, daß** als Datenendgerät (11) ein Computer dient.

7. Verfahren nach Anspruch 5 und 6, **dadurch gekennzeichnet, daß** der Computer auch zur Steuerung von Kraftfahrzeug-Funktionen dient.

8. Verfahren nach einem der Ansprüche 1,3, 4 bis 7, **dadurch gekennzeichnet, daß** als Datenendgerät (11) ein InternetTelefon dient.

9. Verfahren nach einem der vorangehenden Ansprüche, **dadurch gekennzeichnet, daß** als Positionsbestimmungseinrichtung (14) wenigstens eine Komponente eines mobilen Navigationsgerätes (15) dient.

10. Verfahren nach einem der vorangehenden Ansprüche, **dadurch gekennzeichnet, daß** als Positionsbestimmungseinrichtung (14) wenigstens eine Komponente einer Mobilstation eines Mobilfunksystems dient.

11. Verfahren nach Anspruch 1, 2, 4 bis 10, **dadurch gekennzeichnet, daß** bei Absinken der Entfernung zwischen dem mobilen Datenendgerät (11) und dem Domotik-Standort auf den vorgegebenen Grenzwert oder bei Erreichen eines vorgegebenen, den Domotik-Standort umgebenden Bereiches automatisch von einem zum Datenendgerät (11) gehörenden Browser (12) die Homepage der Domotik-Anlage (1) gestartet wird.

12. System zum Fernbedienen einer Domotik-Anlage mit einem Datenendgerät und einer mobilen Positionsbestimmungseinrichtung, **dadurch gekennzeichnet,**
- **daß** das Datenendgerät (11) mobil und mit der mobilen Positionsbestimmungseinrichtung (14) gekoppelt ist, die einen Auswerter aufweist, der bei Absinken der Entfernung zum Domotik-Standort auf einen vorgegebenen Grenzwert oder bei Erreichen eines vorgegebenen, den Domotik-Standort umgebenden Bereiches automatisch ein Steuersignal abgibt, und
- **daß** das Datenendgerät (11) eine Initiierungseinrichtung (13) aufweist, die bei Empfang des Steuersignals den Aufbau einer Datenverbindung zur Domotik-Anlage (1) einleitet.

13. System nach Anspruch 12, **dadurch gekennzeichnet, daß** es als Initiierungseinrichtung (13) einen durch das Steuersignal startbaren Browser (12) aufweist, der zum automatischen Aufbau einer. Datenverbindung über das Internet zu einer Domotik-Anlage (1) vorgesehen ist.

14. System nach Anspruch 12, **dadurch gekennzeichnet, daß** es als Initiierungseinrichtung (13) eine Mobilstation in einem Mobilfunknetz aufweist.

15. System nach Anspruch 12, **dadurch gekennzeichnet, daß** es als Initiierungseinrichtung (13) ein mobiles Internettelefon aufweist.

16. System nach einem der Ansprüche 12, 13, 15, **dadurch gekennzeichnet, daß** die Positionsbestimmungseinrichtung (14) wenigstens eine Komponente eines mobilen Navigationsgerätes (15) aufweist.

17. System nach einem der Ansprüche 12 oder 14, **dadurch gekennzeichnet, daß** die Positionsbestimmungseinrichtung (14) wenigstens eine Komponente einer Mobilstation eines Mobilfunksystems aufweist.

## Claims

1. Method for setting up a data link between a domotics installation (1) and a data terminal (11) which is located outside the site of the domotics installation,
**characterized**
- **in that** the data terminal (11) is coupled on a mobile basis to a likewise mobile position-finding device (14), and
- **in that** the data terminal (11) is controlled by the position-finding device (14) such that if the distance from the domotics site drops to a prescribed limit value or if a prescribed range surrounding the domotics site is reached then setup of the data link to the domotics installation (1) via a mobile interface (18) in the data terminal is automatically initiated.

2. Method according to Claim 1, **characterized in that** the data link between the data terminal (11) and the domotics installation (1) is set up via a mobile radio network.

3. Method according to Claim 1 or 2, **characterized in that** the data link between the data terminal (11) and the domotics installation (1) is set up via the Internet.

4. Method according to one of Claims 1 to 3,
**characterized in that** for data traffic which triggers an alarm in the data terminal (11) a data link is set up from the domotics installation (1) to the data terminal (11) if there is not already a data link in the opposite direction.

5. Method according to one of the preceding claims, **characterized in that** the mobile data terminal (11) is arranged in a motor vehicle (10).

6. Method according to one of the preceding claims, **characterized in that** the data terminal (11) used is a computer.

7. Method according to Claims 5 and 6, **characterized in that** the computer is also used to control motor vehicle functions.

8. Method according to one of Claims 1, 3 and 4 to 7, **characterized in that** the data terminal (11) used is an Internet telephone.

9. Method according to one of the preceding claims, **characterized in that** the position-finding device (14) used is at least one component of a mobile navigation appliance (15).

10. Method according to one of the preceding claims, **characterized in that** the position-finding device (14) used is at least one component of a mobile station in a mobile radio system.

11. Method according to Claims 1, 2 and 4 to 10, **characterized in that** if the distance between the mobile data terminal (11) and the domotics site drops to the prescribed limit value or if a prescribed range surrounding the domotics site is reached then a browser (12) belonging to the data terminal (11) automatically starts the homepage of the domotics installation (1).

12. System for remotely controlling a domotics installation with a data terminal and a mobile position-finding device, **characterized**
- **in that** the data terminal (11) is coupled on a mobile basis to the mobile position-finding device (14), which has an evaluator which automatically outputs a control signal if the distance from the domotics site drops to a prescribed limit value or if a prescribed range surrounding the domotics site is reached, and
- **in that** the data terminal (11) has an initiation device (13) which initiates setup of a data link to the domotics installation (1) when the control signal is received.

13. System according to Claim 12, **characterized in that** the initiation device (13) it contains is a browser (12) which can be started by the control signal and which is provided for automatically setting up a data link via the Internet to a domotics installation (1).

14. System according to Claim 12, **characterized in that** the initiation device (13) it contains is a mobile station in a mobile radio network.

15. System according to Claim 12, **characterized in that** the initiation device (13) it contains is a mobile Internet telephone.

16. System according to one of Claims 12, 13 and 15, **characterized in that** the position-finding device (14) has at least one component of a mobile navigation appliance (15).

17. System according to either of Claims 12 and 14, **characterized in that** the position-finding device (14) has at least one component of a mobile station in a mobile radio system.

## Revendications

1. Procédé permettant d'établir une liaison de données entre une installation domotique (1) et un terminal de données (11), se trouvant hors du site de l'installation domotique,
**caractérisé en ce que**
- le terminal de données (11) est mobile et couplé à un dispositif de détermination de position également mobile (14), et
- le terminal de données (11) est commandé par le dispositif de détermination de position (14) de telle façon que, lors de la diminution de la distance par rapport au site de l'installation domotique à une valeur de seuil prédéterminée, ou lors de l'arrivée dans une zone prédéterminée entourant le site de l'installation domotique, la liaison de données avec l'installation domotique (1) s'établit automatiquement par l'intermédiaire d'une interface mobile (18) du terminal de données.

2. Procédé selon la revendication 1,
**caractérisé en ce que**
la liaison de données entre le terminal de données (11) et l'installation domotique (1) est établie par l'intermédiaire d'un réseau de téléphonie mobile.

3. Procédé selon la revendication 1 ou 2,
**caractérisé en ce que**
la liaison de données entre le terminal de données (11) et l'installation domotique (1) est établie par l'intermédiaire de l'Internet.

4. Procédé selon l'une quelconque des revendications 1 à 3,
**caractérisé en ce que**
pour un trafic de données qui déclenche une alarme dans le terminal de données (11), il s'établit une liaison de données de l'installation domotique (1) vers le terminal de données (11), dans la mesure où il n'existe pas déjà une liaison de données dans le sens contraire.

5. Procédé selon l'une quelconque des revendications précédentes,
**caractérisé en ce que**
le terminal de données mobile (11) est placé dans un véhicule automobile (10).

6. Procédé selon l'une quelconque des revendications précédentes,
**caractérisé par**
l'utilisation d'un ordinateur comme terminal de données (11).

7. Procédé selon la revendication 5 et 6,
**caractérisé en ce que**
l'ordinateur sert également pour la commande de fonctions du véhicule automobile.

8. Procédé selon l'une quelconque des revendications 1, 3, 4 à 7,
**caractérisé par**
l'utilisation d'un téléphone connecté à l'Internet comme terminal de données (11).

9. Procédé selon l'une quelconque des revendications précédentes,
**caractérisé par**
l'utilisation comme dispositif de détermination de position (14) d'au moins une composante d'un appareil de navigation mobile (15).

10. Procédé selon l'une quelconque des revendications précédentes,
**caractérisé par**
l'utilisation d'au moins une composante d'une station mobile d'un système de téléphonie mobile comme dispositif de détermination de position (14).

11. Procédé selon la revendication 1, 2, 4 à 10,
**caractérisé en ce que**
lors de la diminution de la distance entre le terminal de données mobile (11) et le site de l'installation domotique à la valeur de seuil prédéterminée ou lors de l'arrivée dans une zone prédéterminée entourant le site de l'installation domotique, un navigateur (12) faisant partie du terminal de données (11) lance automatiquement la page d'accueil de l'installation domotique (1).

12. Système pour la commande à distance d'une installation domotique avec un terminal de données et un dispositif de détermination de position mobile,
**caractérisé en ce que**
- le terminal de données (11) est mobile et est couplé au dispositif de détermination de position mobile (14), ayant un décodeur qui émet automatiquement un signal de commande lors de la diminution de la distance par rapport au site de l'installation domotique à une valeur de seuil prédéterminée ou lors de l'arrivée dans une zone prédéterminée entourant le site de l'installation domotique, et
- le terminal de données (11) présente un dispositif d'initialisation (13) qui lance l'établissement d'une liaison de données vers l'installation domotique (1) lors de la réception du signal de commande.

13. Système selon la revendication 12,
**caractérisé en ce qu'**
il présente comme dispositif d'initialisation (13), un navigateur (12) activable par le signal de commande prévu pour l'établissement automatique d'une liaison de données vers une installation domotique (1) par l'intermédiaire de l'Internet.

14. Système selon la revendication 12,
**caractérisé en ce qu'**
il présente comme dispositif d'initialisation (13) une station mobile dans un réseau de téléphonie mobile.

15. Système selon la revendication 12,
**caractérisé en ce qu'**
il présente comme dispositif d'initialisation (13) un téléphone mobile connecté à l'Interne.

16. Système selon l'une quelconque des revendications 12, 13, 15,
**caractérisé en ce que**
le dispositif de détermination de position (14) a au moins une composante d'un appareil de navigation mobile (15).

17. Système selon l'une des revendications 12 ou 14,
**caractérisé en ce que**
le dispositif de détermination de position (14) a au moins une composante d'une station mobile d'un système de téléphonie mobile.
